# EUROPÄISCHE PATENTSCHRIFT

(11) **EP 2 412 632 B1**
(45) Veröffentlichungstag und Bekanntmachung des Hinweises auf die Patenterteilung: **10.07.2013**
(21) Anmeldenummer: 10007916.9
(22) Anmeldetag: 29.07.2010
(51) Int. Cl.: B65B 5/02, B65B 35/24, B65B 43/42, B65B 47/00

(54) **Tiefziehverpackungsmachine und Verfahren zum Befüllen von Verpackungsmulden mit Produkten**
Method and deep-draw packaging machine for filling packaging moulds with products
Machine d'emballage par emboutissage et procédé de remplissage de barquettes d'emballage avec des produits

(43) Veröffentlichungstag der Anmeldung: 01.02.2012
(73) Patentinhaber: MULTIVAC Sepp Haggenmüller GmbH & Co KG, 87787 Wolfertschwenden (DE)
(72) Erfinder: Ehrmann, Elmar, 87730 Bad Grönenbach (DE)
(74) Vertreter: Grünecker, Kinkeldey, Stockmair & Schwanhäusser

(56) Entgegenhaltungen:
- EP-B1- 0 515 661
- EP-B1- 2 253 544
- WO-A1-2005/108208
- DE-A1- 1 761 344
- GB-A- 1 106 239
- GB-A- 1 112 066

## Beschreibung

Die Erfindung bezieht sich auf eine Tiefziehverpackungsmaschine gemäß dem Oberbegriff des Anspruchs 1 sowie auf ein Verfahren zum Befüllen von Verpackungsmulden mit Produkten mittels einer Füllvorrichtung.

Eine Tiefziehverpackungsmaschine geht beispielsweise aus der EP 0 515 661 B1 hervor. Bei solchen Tiefziehverpackungsmaschinen wird eine sogenannte Unterfolie, bei der es sich um eine tiefziehbare Kunststofffolie handelt, von einer Folienrolle abgezogen. In einer Formstation wird die Unterfolie tiefgezogen, um Verpackungsmulden herzustellen. Diese Verpackungsmulden werden weiter transportiert zu einer Füllstation, in der sie mit Produkten befüllt werden. Anschließend gelangen die Verpackungsmulden in eine Evakuier- und Siegelstation, in der die Verpackungsmulden mit einer Deckelfolie verschlossen sowie gegebenenfalls vorher evakuiert und/oder mit einem Austauschgas begast werden. Anschließend erfolgt üblicherweise eine Vereinzelung der Verpackungsmulden durch Längs- und Quertrenneinrichtungen.
Die EP 2 253 544 B1 zeigt eine gattungsgemäße Tiefziehverpackungmaschine mit einer Umkehr der Transportrichtung der Unterfolie nach einer Formstation um 180°.

WO 2005/108208 A und GB 1 106 239 A zeigen Blisterverpackungsmaschinen zum Verpacken vorzugsweise von Tabletten mit einem kontinuierlichen Vorschub der Folie.

Das Befüllen der Verpackungsmulden mit Produkten kann manuell oder automatisiert mit einer Füllvorrichtung erfolgen. Zum manuellen Befüllen muss die Füllstation bzw. die Füllstrecke vergleichsweise lang sein, so dass sich genügend Personen mit einem ausreichenden Bewegungsradius in diesem Füllbereich aufhalten können, und damit diese Personen genügend Zeit zum Befüllen der Verpackungsmulden haben. Dadurch wird die Verpackungsmaschine jedoch notwendigerweise sehr lang, so dass sie nicht nur beim Aufstellen viel Platz beansprucht, sondern auch vergleichsweise teuer wird.

Ein automatisiertes Befüllen der Verpackungsmulden mit Produkten mittels einer Füllvorrichtung hat den Vorteil, dass pro Zeiteinheit mehr Verpackungsmulden als bei einem manuellen Befüllen befüllt werden können. Häufig werden dabei Förderbänder, um die Produkte (beispielsweise geschnittene Lebensmittel wie Wurst- oder Käsescheiben) in die Verpackungsmulden zu befördern.

Auch beim Verwenden einer automatisierten Füllvorrichtung kann jedoch die Tiefziehverpackungsmaschine nicht kürzer gebaut werden. Da die Unterfolie stets in derselben Ebene durch die herkömmliche Tiefziehverpackungsmaschine transportiert wird, muss die zum Tiefziehen verwendete Formstation oder zumindest deren Werkzeugoberteil nach oben über die Transportebene der Folie überstehen. Da insbesondere geschnittene Lebensmittel nicht senkrecht in die Verpackungsmulden fallen dürfen und das Befüllen in derselben Transportrichtung wie der Transport der Unterfolie erfolgt (damit wie bei der EP 0 515 661 B1 auch nebeneinander liegende Verpackungsmulden gleichzeitig befüllt werden), muss das Förderband der Füllvorrichtung notwendigerweise nach unten geneigt sein. Damit diese Neigung nicht zu steil wird und ein unerwünschtes Abrutschen der Produkte auf dem Förderband vermieden wird, muss die Füllstation auch bei einem automatisierten Befüllen notwendigerweise sehr lang werden.

Aufgabe der vorliegenden Erfindung ist es, eine Tiefziehverpackungsmaschine und einen damit ausgeführten Verpackungsprozess mit konstruktiv möglichst einfachen Mitteln dahingehend zu verbessern, dass eine kompaktere Bauweise der Verpackungsmaschine erreicht werden kann.

Diese Aufgabe wird gelöst durch eine Tiefziehverpackungsmaschine mit den Merkmalen des Anspruchs 1, bzw. durch ein Verfahren mit den Merkmalen des Anspruchs 4. Vorteilhafte Weiterbildungen der Erfindung sind in den Unteransprüchen angegeben.

Die erfindungsgemäße Tiefziehverpackungsmaschine zeichnet sich dadurch aus, dass die Verpackungsmulden bzw. die zu ihrer Herstellung verwendete Unterfolie nicht - wie bisher - in einer konstanten Transportebene durch die verschiedenen Arbeitsstationen der Verpackungsmaschine transportiert wird, sondern dass die Verpackungsmulden in einem Übergangsbereich von einer ersten Transportebene in eine davon verschiedene zweite Transportebene befördert werden. Erfindungsgemäß ist ferner vorgesehen, dass die Füllvorrichtung an diesem Übergangsbereich angeordnet ist. Dies hat den Vorteil, dass selbst bei einer kurzen Füllstrecke ein horizontales Befüllen oder ein Befüllen unter einem sehr geringen Winkel zur Horizontalen möglich ist, ohne dass die Füllvorrichtung mit dem Werkzeugoberteil oder anderen Komponenten der Formstation kollidiert. Folglich kann eine sehr kurze, kompakte Bauweise der Tiefziehverpackungsmaschine erzielt werden. Dadurch wird die Verpackungsmaschine zudem günstiger, und sie benötigt weniger Platz in der Produktionsstätte.

Vorzugsweise sind die erste Transportebene und die zweite Transportebene der Verpackungsmulden jeweils horizontal. Insbesondere für die zweite Transportebene ist dies deshalb vorteilhaft, weil die Verpackungsmulden beim Erreichen dieser zweiten Transportebene befüllt werden. Eine horizontale Ausrichtung der Verpackungsmulden beim Befüllen erschwert ein Herausfallen des Produkts aus der Verpackungsmulde und erleichtert so das Befüllen.

Vor diesem Hintergrund wäre es auch denkbar, dass nur die zweite Transportebene horizontal ist, und dass die erste Transportebene unter einem Winkel zur ersten Transportebene angeordnet ist - vorzugsweise so, dass die Verpackungsmulden in Transportrichtung ansteigend transportiert werden.

Erfindungsgemäß liegt die erste Transportebene unterhalb der zweiten Transportebene. In diesem Fall kann die Formstation so ausgebildet sein, dass sie sich nicht über die zweite Transportebene hinaus nach oben erstreckt. Dadurch wird es möglich, die Verpackungsmulden in der zweiten Transportebene durch ein horizontales Heranführen der Produkte zu befüllen.

Erfindungsgemäß ist der Übergangsbereich zur Umkehr der Transportrichtung der Unterfolie ausgebildet. Dies ermöglicht es, die Formstation in einer zweiten Arbeitsebene unter der Ebene der Füllstation und gegebenenfalls der Evakuier- und Siegelstation anzuordnen. Dadurch wird die Verpackungsmaschine äußerst kompakt.

Erfindungsgemäß ist der Übergangsbereich zur Umkehr der Transportrichtung der Unterfolie um 180° ausgebildet, d.h. eine volle Umlenkung der Transportrichtung der Unterfolie wird bewirkt.

Die Füllvorrichtung weist erfindungsgemäß einen Förderer zum Fördern der Produkte auf, wobei das Fördern der Produkte im Wesentlichen in der zweiten Transportebene stattfindet. Dies hat den Vorteil, dass eine ein Verrutschen der Produkte ermöglichende Neigung des Förderers vermieden wird, und dass die Produkte beim Befüllen der Verpackungsmulden nicht deformiert werden, da sich ihre Förderrichtung nicht ändert. Bei dem Förderer kann es sich beispielsweise um ein Förderband handeln.

Günstig ist es, wenn die erste Transportebene und die zweite Transportebene der Verpackungsmulden weiter voneinander beabstandet sind als ein Hub eines Werkzeugteils der Formstation. Bei Erfüllen dieser Bedingung ist ausgeschlossen, dass die Füllvorrichtung mit der Formstation kollidiert.

Die Erfindung bezieht sich auch auf ein Verfahren zum Befüllen von Verpackungsmulden mit Produkten mittels einer Füllvorrichtung. Erfindungsgemäß erfolgt das Befüllen dabei an einen Übergangsbereich, in dem die Verpackungsmulden von einer ersten Transportebene in eine zweite Transportebene befördert werden. Dies bietet die vorstehend beschriebenen Vorteile, insbesondere den Vorteil einer sehr kompakten Bauform der das Verfahren ausführenden Verpackungsmaschine.

Erfindungsgemäß werden die Verpackungsmulden vor dem Befüllen in einer Formstation tiefgezogen, d.h. bei der zum Ausführen des Verfahrens verwendeten Verpackungsmaschine handelt es sich um eine Tiefziehverpackungsmaschine. Eine solche Tiefziehverpackungsmaschine hat den Vorteil, dass die Verpackungsmulden während des Befüllens noch nicht vereinzelt sind, sondern durch das gemeinsame Ausbilden in einer Unterfolie aneinander befestigt sind. Dies erleichtert das Umlenken der Verpackungsmulden bei deren Transport, um sie von einer ersten Transportebene in eine zweite Transportebene zu befördern. Zu diesem Zweck ist eine seitliche Klammerkette vorgesehen, die die Unterfolie ergreift und befördert.

Erfindungsgemäß wird die Transportrichtung der Verpackungsmulden im Übergangsbereich um 180° geändert. Dadurch wird es möglich, die Formstation unterhalb der Füllstation bzw. der Füllvorrichtung anzuordnen, um eine sehr kompakte Bauform zu erzielen.

Unter Umständen kann es günstig sein, wenn die Verpackungsmulden beim Befüllen eine gekrümmte Form haben. Dies kann dadurch bewirkt werden, dass das Befüllen erfolgt, bevor die Verpackungsmulden vollständig die zweite Transportebene erreicht haben. Die gekrümmte Form der Verpackungsmulden kann ein Einführen der Produkte in die Verpackungsmulde in horizontaler Richtung erleichtern.

Besonders günstig ist es nämlich, wenn die Füllvorrichtung die Produkte in horizontaler Richtung in die jeweiligen Verpackungsmulden fördert. In diesem Fall entfällt ein Umlenken oder Umknicken der Produkte beim Befüllen, was ansonsten ein unerwünschtes Deformieren der Produkte bewirken könnte.

Vorzugsweise erfolgt das horizontale Fördern der Produkte in der Füllvorrichtung im Wesentlichen in der zweiten Transportebene.

Ein Förderer der Füllvorrichtung, beispielsweise ein Förderband, und ein Transport der Verpackungsmulden sind vorzugsweise miteinander synchronisiert. Dies ist insbesondere bei einem taktweisen, intermittierenden Betrieb der zur Ausführung des Verfahrens verwendeten Verpackungsmaschine vorteilhaft, um sicherzustellen, dass die Produkte nur dann angeliefert werden, wenn leere Verpackungsmulden zur Verfügung stehen.

Im Folgenden werden vorteilhafte Ausführungsbeispiele der Erfindung anhand einer Zeichnung näher erläutert. Im Einzelnen zeigen:
- Figur 1: eine schematische Darstellung eines ersten Ausführungsbeispiels einer erfindungsgemäßen Verpackungsmaschine und
- Figur 2: eine schematische Darstellung von zwei weiteren Ausführungsbeispielen einer erfindungsgemäßen Verpackungsmaschine.

Gleiche Komponenten sind in den Figuren durchgängig mit gleichen Bezugszeichen versehen.

Figur 1 zeigt in schematischer Darstellung ein erstes Ausführungsbeispiel einer erfindungsgemäßen Verpackungsmaschine 1. Der Übersichtlichkeit halber sind lediglich die für die Erfindung wichtigsten Komponenten der Verpackungsmaschine 1 dargestellt.

Bei der Verpackungsmaschine 1 handelt es sich um eine Tiefziehverpackungsmaschine. Sie verfügt über eine endlos umlaufende Transportkette 2, die eine von einer Folienrolle 3 abgezogene Unterfolie 4 beidseitig ergreifen und gegebenenfalls quer zur Transportrichtung spannen kann. Bei der Unterfolie 4 handelt es sich um eine tiefziehbare Kunststofffolie, beispielsweise aus PA/PE-Verbundfolie.

Umlenkrollen 5, 6 bringen die Transportkette 2 und die über eine weitere Umlenkrolle 7 an die Transportkette 2 herangeführte und von der Transportkette 2 seitlich erfasste Unterfolie 4 in eine erste, im vorliegenden Ausführungsbeispiel horizontale Transportebene 8. In dieser ersten Transportebene 8 wird die Unterfolie 4 beim intermittierenden Vorschub der Transportkette 2 in eine Formstation 9 geführt. Gegebenenfalls nach einem geeigneten Erwärmen der Unterfolie sorgt ein Formwerkzeug 10, beispielsweise ein Formstempel oder eine Unterdruckeinrichtung, in der Formstation 9 für ein abschnittsweises Tiefziehen der Unterfolie 4 zu Verpackungsmulden 11.

Beim Weitertransport der Transportkette 2 gelangen die Unterfolie 4 und mit ihr die Verpackungsmulden 11 zu einem Übergangsbereich 12, an dem die Verpackungsmulden 11 von der ersten Transportebene 8 in eine zweite Transportebene 13 befördert werden. Diese zweite Transportebene 13 ist ebenfalls horizontal, und sie liegt höher als die erste Transportebene 8. Im Übergangsbereich 12 ändert sich die Transportrichtung R der Unterfolie 4 bzw. der Verpackungsmulden 11 um 180°, indem eine Kettenführung die Transportkette 2 um eine virtuelle, horizontale Achse 14 umlenkt.

Teil der erfindungsgemäßen Tiefziehverpackungsmaschine 1 ist eine Füllvorrichtung 15 zum Befüllen der Verpackungsmulden 11 mit Produkten 16. Bei der Füllvorrichtung 15 kann es sich um eine Schneid- und/oder Portioniereinrichtung handeln. Bei den Produkten 16 kann es sich um Lebensmittel handeln, beispielsweise um Wurst oder Käse, die zu Scheiben aufgeschnitten sind. Die Füllvorrichtung 15 verfügt über einen Horizontalförderer 17, beispielsweise ein Förderband, mittels dessen die Produkte 16 portionsweise in die Verpackungsmulden 11 befördert werden.

Figur 1 zeigt, dass das Fördern der Produkte 16 auf dem Horizontalförderer 17 ebenfalls in der horizontalen, zweiten Transportebene 13 stattfindet. Beim Befüllen sind die Verpackungsmulden 11 auf Grund der Krümmung der Transportkette 2 im Übergangsbereich 12 ebenfalls gekrümmt. Das hintere Ende 18 der Verpackungsmulden 11 ist dort gleichsam gegenüber der zweiten Transportebene 13 nach unten abgebogen, da dieses hintere Ende 18 die zweite Transportebene 13 noch nicht erreicht hat. Damit behindert das hintere Ende 18 das Befüllen der Verpackungsmulden 11 nicht, wenn die Produkte 16 in horizontaler Richtung in die Verpackungsmulden 11 gefördert werden. Gegebenenfalls kann das vordere Ende 19 der Verpackungsmulden als Anschlag für die Produkte 16 dienen, um das Befördern der Produkte 16 über die zu befüllenden Verpackungsmulden 11 hinaus zu verhindern.

In Figur 1 befindet sich die gesamte Formstation 9 unterhalb der zweiten Transportebene 13, insbesondere unterhalb des Bodens 20 der in der zweiten Transportebene 13 befindlichen Verpackungsmulden 11. Dadurch wird es möglich, die Formstation 9 vollständig unterhalb des Füllbereichs der Verpackungsmaschine 1 anzuordnen und so eine äußerst kompakte Bauform der Verpackungsmaschine 1 zu erzielen.

Figur 2 zeigt zwei weitere Ausführungsvarianten der Verpackungsmaschine 1. In einer ersten, mit durchgezogenen Linien dargestellten Variante liegt die erste Transportebene 8a, in der die Verpackungsmulden 11 in der Formstation 9 tiefgezogen werden, ebenfalls horizontal und unterhalb der zweiten Transportebene 13. Im Gegensatz zum ersten Ausführungsbeispiel findet jedoch im Übergangsbereich 12 keine Umkehr der Förderrichtung R der Verpackungsmulden 11 um 180° statt. Stattdessen sind zwei Umlenkrollen 21, 22 vorgesehen, um die Transportkette 2 und die von ihr erfasste Unterfolie 4 jeweils um etwa 50° abzulenken und so in einer etwa S-förmigen Bewegung von der ersten Transportebene 8a in die zweite Transportebene 13 zu bringen. In der zweiten Transportebene 13 bringt ein Förderband 17 der Füllvorrichtung 15 die Produkte 16 in die zu befüllenden Verpackungsmulden 11. Abweichend von der Darstellung in Figur 2 könnte sich die Formstation 9 auch vollständig unterhalb des Förderers 17 befinden, um eine noch kompaktere Bauform zu erreichen.

In einer zweiten, in Figur 2 mit gestrichelten Linien gezeigten Variante ist die erste Transportebene 8b, in der die Verpackungsmulden 11 in der Formstation 9 tiefgezogen werden, nicht horizontal, sondern unter einem Winkel zur zweiten Transportebene 13 angeordnet. Hier genügt also eine einzige Umlenkrolle 22, um die Transportkette 2 und die von ihr geführte Unterfolie 4 von der ersten Transportebene 8b in die zweite Transportebene 13 zu bringen. Die Anordnung der ersten Transportebene 8b unter einem Winkel zur zweiten Transportebene 13 vergrößert den vertikalen Abstand zwischen der Formstation 9 und dem Horizontalförderer 17 der Füllvorrichtung 15. Auf diese Weise wird eine Verpackungsmaschine 1 mit einer möglicherweise höheren, dafür aber in ihrer Längsrichtung noch kompakteren Bauweise ermöglicht.

Im erfindungsgemäßen Verfahren zum Befüllen von Verpackungsmulden, d.h. beim Betrieb der erfindungsgemäßen Verpackungsmaschine 1, erfolgt das Befüllen der Verpackungsmulden 11 in dem Übergangsbereich 12, in dem die Verpackungsmulden 11 von der ersten Transportebene 8, 8a, 8b in die zweite Transportebene 13 befördert werden. In beiden Figuren 1, 2 ist zu erkennen, dass die Verpackungsmulden 11 im Moment des Befüllens mit Produkten 16 eine gekrümmte Form haben. Denkbar wäre es, beim Tiefziehen der Verpackungsmulden 11 bereits Falten oder Soll-Knicklinien in die Verpackungsmulden 11 tiefzuziehen, um eine Krümmung der Verpackungsmulden 11 zu erleichtern. Der Antrieb der Transportkette 2 der Verpackungsmaschine 1 ist vorzugsweise mit dem Antrieb des Horizontalförderers 17 der Füllvorrichtung 15 synchronisiert, so dass nur dann weitere Produkte 16 an die Verpackungsmulden 11 herangeführt werden, wenn im Füllbereich leere Verpackungsmulden 11 zur Verfügung stehen.

## Patentansprüche

1. Tiefziehverpackungsmaschine (1) mit einer Formstation (9) zum Erzeugen von Verpackungsmulden (11) in einer Unterfolie (4), wobei eine seitliche Klammerkette (2) vorgesehen ist, die die Unterfolie (4) ergreift und transportiert, und mit einem Übergangsbereich (12) zum Befördern von Verpackungsmulden (11) von einer ersten Transportebene (8, 8a, 8b) in eine zweite Transportebene (13), wobei die erste Transportebene (8, 8a) unterhalb der zweiten Transportebene (13) liegt und der Übergangsbereich (12) zur Umkehr der Transportrichtung der Unterfolie (4) um 180° ausgebildet ist, wobei ferner in der ersten Transportebene (8) die Unterfolie (4) beim intermittierenden Vorschub der seitlichen Klammerkette (2) in die Formstation (9) geführt wird, **dadurch gekennzeichnet, dass** eine Füllvorrichtung (15) zum Befüllen der Verpackungsmulden (11) mit Produkten (16) an dem Übergangsbereich (12) angeordnet ist, und dass die Füllvorrichtung (15) einen Förderer (17) zum Fördern der Produkte (16) im Wesentlichen in der zweiten Transportebene (13) aufweist.

2. Tiefziehverpackungsmaschine nach Anspruch 1, **dadurch gekennzeichnet, dass** die erste Transportebene (8a, 8b) und die zweite Transportebene (13) jeweils horizontal sind.

3. Tiefziehverpackungsmaschine nach einem der vorangehenden Ansprüche, **dadurch gekennzeichnet, dass** die erste Transportebene (8, 8a) und die zweite Transportebene (13) weiter voneinander beabstandet sind als ein Hub eines Werkzeugteils (10) der Formstation (9).

4. Verfahren zum Befüllen von Verpackungsmulden (11) mit Produkten (16), wobei die Verpackungsmulden (11) vor dem Befüllen in einer Formstation (9) in eine Unterfolie (4) tiefgezogen werden, wobei eine seitliche Klammerkette (2) vorgesehen ist, die die Unterfolie (4) ergreift und transportiert, wobei die Transportrichtung der Verpackungsmulden (11) in einem Übergangsbereich (12), in dem die Verpackungsmulden (11) von einer ersten Transportebene (8, 8a, 8b) in eine zweite Transportebene (13) befördert werden, um 180° geändert wird, und wobei in der ersten Transportebene (8) die Unterfolie (4) beim intermittierenden Vorschub der seitlichen Klammerkette (2) in die Formstation (9) geführt wird, **dadurch gekennzeichnet, dass** das Befüllen mittels einer Füllvorrichtung (15) an dem Übergangsbereich (12) erfolgt und ein Fördern der Produkte (16) in der Füllvorrichtung (15) im Wesentlichen in der zweiten Transportebene (13) erfolgt.

5. Verfahren nach Anspruche 4, **dadurch gekennzeichnet, dass** die Verpackungsmulden (11) beim Befüllen eine gekrümmte Form haben.

6. Verfahren nach einem der Ansprüche 4 oder 5, **dadurch gekennzeichnet, dass** dass die Füllvorrichtung (15) die Produkte (16) in horizontaler Richtung in die jeweiligen Verpackungsmulden (11) fördert.

7. Verfahren nach einem der Ansprüche 4 bis 6, **dadurch gekennzeichnet, dass** ein Förderer (17) der Füllvorrichtung (15) und ein Transport der Verpackungsmulden (11) miteinander synchronisiert sind.

8. Verfahren nach einem der Ansprüche 4 bis 7, **dadurch gekennzeichnet, dass** das Produkt (16) in der Füllvorrichtung (15) zu Portionen geschnitten wird.

## Claims

1. A thermoforming packing machine (1) comprising a forming station (9) for producing packaging troughs (11) in a bottom foil (4), wherein a lateral clamping chain (2) is provided which grips and transports the bottom foil (4), and comprising a transition region (12) for conveying the packaging troughs (11) from a first transport plane (8, 8a, 8b) to a second transport plane (13), wherein the first transport plane (8, 8a) is located below the second transport plane (13) and the transition region (12) is configured for reversing the transport direction of the bottom foil (4) by 180°, wherein further the bottom foil (4) is conveyed in the first transport plane (4) into the forming station (9) during intermittent infeed of the lateral clamping chain (2), **characterized in that** a filler (15) for filling the packaging troughs (11) with products (16) is arranged at the transition region (12), and that the filler (15) comprises a conveyor (17) for conveying the products (16) substantially in the second transport plane (13).

2. Thermoforming packaging machine according to claim 1, **characterized in that** the first transport plane (8a, 8b) and the second transport plane (13) are each horizontal planes.

3. Thermoforming packaging machine according to any of the preceding claims, **characterized in that** the first transport plane (8, 8a) and the second transport plane (13) are spaced apart by a distance that is larger than one stroke of a tool member (10) of the forming station (9).

4. A method of filling packaging troughs (11) with products (16), wherein the packaging troughs (11) prior to the filling are deep-drawn in a forming station (9) into a bottom foil (4), wherein a lateral clamping chain (2) is provided, which grips and transports the bottom foil (4), wherein the transport direction of the packaging troughs (11) is changed by 180° in a transition region (12) in which the packaging troughs (11) are conveyed from a first transport plane (8, 8a, 8b) to a second transport plane (13), and wherein the bottom foil (4) is advanced into the forming station (9) in the first transport station (8) during the intermittent infeed of the lateral clamping chain (2), **characterized in that** the filling takes place by means of a filler (15) at the transition region (12), and a conveying of the products (16) in the filler (15) is carried out substantially in the second transport plane (13).

5. Method according to claim 4, **characterized in that** the packaging troughs (11) have a curved shape during the filling.

6. Method according to any of claims 4 or 5, **characterized in that** the filler (15) conveys the products (16) in a horizontal direction into the respective packaging troughs (11).

7. Method according to any of claims 4 to 6, **characterized in that** a conveyor (17) of the filler (15) and a transport of the packaging troughs (11) are synchronized with one another.

8. Method according to any of claims 4 to 7, **characterized in that** the product (16) is cut into portions in the filler (15).

## Revendications

1. Machine d'emballage à emboutissage (1) avec une station de formage (9) pour produire des barquettes d'emballage (1) dans un film inférieur (4), dans laquelle une chaîne de clips latérale (2) qui saisit et transporte le film inférieur (4) est pourvue, et avec une zone de transition (12) pour alimenter des barquettes d'emballage (11) depuis un premier niveau de transport (8, 8a, 8b) dans un deuxième niveau de transport (13), dans laquelle le premier niveau de transport (8, 8a) est disposé sous le deuxième niveau de transport (13) et la zone de transition (12) est constituée pour inverser la direction de transport du film inférieur (4) à 180°, dans laquelle en outre, dans le premier niveau de transport (8), le film inférieur (4) est mené dans la station de formage (9) par une alimentation intermittente de la chaîne de clips latérale (2), **caractérisée en ce qu'**un dispositif de remplissage (15) pour remplir la barquette d'emballage (11) avec des produits (16) est agencé dans la zone de transition (12), et **en ce que** le dispositif de remplissage (15) comporte un convoyeur (17) pour alimenter les produits (16) essentiellement dans le deuxième niveau de transport (13).

2. Machine d'emballage à emboutissage selon la revendication 1, **caractérisée en ce que** le premier niveau de transport (8a, 8b) et le deuxième niveau de transport (13) sont tous deux horizontaux.

3. Machine d'emballage à emboutissage selon l'une des revendications précédentes, **caractérisée en ce que** le premier niveau de transport (8, 8a) et le deuxième niveau de transport (13) sont plus espacés entre eux que la course d'un élément d'outil (10) de la station de formage (9).

4. Procédé de remplissage de barquettes d'emballage (11) avec des produits (16), dans lequel les barquettes d'emballage (11) sont embouties dans un film inférieur (4) dans une station de formage (9) avant le remplissage, dans lequel une chaîne de clips latérale (2) qui saisit et transporte le film inférieur (4) est pourvue, dans lequel la direction de transport des barquettes d'emballage (11) est commutée à 180° dans une zone de transition (12) dans laquelle les barquettes d'emballage (11) sont alimentées depuis un premier niveau de transport (8, 8a, 8b) dans un deuxième niveau de transport (13), et dans lequel, dans le premier niveau de transport (8), le film inférieur (4) est mené dans la station de formage (9) par une alimentation intermittente de la chaîne de clips latérale (2), **caractérisé en ce que** le remplissage s'effectue dans la zone de transition (12) à l'aide d'un dispositif de remplissage (15) et **en ce qu'**une alimentation des produits (16) est effectuée dans le dispositif de remplissage (15), essentiellement dans le deuxième niveau de transport (13).

5. Procédé selon la revendication 4, **caractérisé en ce que** les barquettes d'emballage (11) présentent une forme incurvée lors du remplissage.

6. Procédé selon l'une des revendications 4 ou 5, **caractérisé en ce que** le dispositif de remplissage (15) alimente les produits (16) en direction horizontale dans les barquettes d'emballage respectives (11).

7. Procédé selon l'une des revendications 4 à 6, **caractérisé en ce qu'**un convoyeur (17) du dispositif de remplissage (15) et un transport des barquettes d'emballage (11) sont synchronisés entre eux.

8. Procédé selon l'une des revendications 4 à 7, **caractérisé en ce que** le produit (16) est découpé en portions dans le dispositif de remplissage (15).
